# EUROPÄISCHE PATENTSCHRIFT

(11) **EP 1 630 473 B1**
(45) Veröffentlichungstag und Bekanntmachung des Hinweises auf die Patenterteilung: **16.06.2010**
(21) Anmeldenummer: 05110068.3
(22) Anmeldetag: 20.11.2000
(51) Int. Cl.: F21V 14/02, G09F 19/22, G09F 13/22, E04B 9/04, E04B 9/32

(54) **Beleuchtungskörper, insbesondere zur Verwendung als Decken- und/oder Wandelement**
Lighting device, in particular for use as a ceiling and/or wall element
Dispositif d'éclairage, en particulier utilisé comme élément de plafond et/ou de mur

(30) Priorität: 23.12.1999 DE 19962837
(43) Veröffentlichungstag der Anmeldung: 01.03.2006
(62) Teilanmeldung aus: 00988631.8
(73) Patentinhaber: Kluth, Manfred, 40721 Hilden (DE)
(72) Erfinder: Kluth, Manfred, 40721 Hilden (DE)
(74) Vertreter: Gille Hrabal Struck Neidlein Prop Roos

(56) Entgegenhaltungen:
- WO-A-86/05256
- WO-A-88/01709
- DE-U- 29 915 399
- US-A- 3 186 129
- US-A- 5 863 109

## Beschreibung

Die Erfindung betrifft einen Beleuchtungskörper insbesondere zur Verwendung als Decken- und/oder Wandelement, bestehend aus einem Rahmenelement und zumindest einem für Licht wenigstens teilweise durchlässigen Medium, auf der dem Betrachter zugewandten Seite.

Beleuchtungskörper der gattungsgemäßen Art werden bevorzugt für abgehängte Decken und ggf. auch Wände eingesetzt. Entsprechend der Raumgröße erfolgt hierbei eine symmetrische oder asymmetrische Unterteilung der Decken- bzw. Wandfläche, wobei die Installation der verwendeten Beleuchtungsmittel einschl. der notwendigen Steuerungsgeräte an der Wand oder Decke erfolgt. Im Weiteren weisen diese Art von Beleuchtungskörpern ein dem Betrachter zugewandtes Medium auf, welches zumindest teilweise lichtdurchlässig ist und einerseits eine Raumausleuchtung ermöglicht und andererseits den Blick auf die Installationseinrichtungen verwehrt. Üblicherweise werden als Beleuchtungsmittel Leuchtstoffröhren, Strahler oder andere großflächige Beleuchtungsmittel mit indirekter Lichtemission verwendet, wobei in der Regel beabsichtigt ist, eine gleichmäßige und lichtintensive Ausleuchtung des Raums vorzunehmen. Durch die Verwendung eines lichtdurchlässigen Mediums muss im Weiteren ein ausreichender Abstand zwischen den Beleuchtungsmitteln und dem verwendeten Medium eingehalten werden, um eine gleichmäßige Ausleuchtung durch den Beleuchtungskörper zu schaffen und eine unerwünschte Schattenbildung zu vermeiden. Falls eine zu dichte Anordnung der Beleuchtungsmittel hinter dem Medium gewählt wird, entstehen einzelne helle Lichtkegel, welche unerwünscht sind und darüber hinaus zu einer ungleichmäßigen Ausleuchtung und Schattenwirkung des Raums führen.

DE 299 15 399 U beschreibt einen kompakten kachelartigen Beleuchtungskörper (1), bestehend aus einem Basiselement und einem harten Diffusor für Licht auf der dem Betrachter zugewandten Seite, welcher einerseits einen Blick in den Beleuchtungskörper ausschließt und darüber hinaus die emittierenden LEDs diffus.erscheinen lässt, wobei hinter dem Diffusor eine Vielzahl von LEDs vorgesehen sind, welche zumindest in einer Ebene liegend angeordnet und jeweils einzeln und individuell durch eine Steuereinheit mit Spannung beaufschlagbar sind. Dabei ist eine Steuereinheit vorgesehen ist, über die die Intensität der LEDs beeinflussbar ist und die jeweilige Auswahl der LEDserfolgt. Die LEDs sind gruppenweise zur Verwendung als Hintergrundstrahlung zusammengefasst angeordnet und emittieren unterschiedliche Spektralfarben, so dass eine additive Farbmischung zur Erzeugung von Farbbildern führt. Die LEDs sind homogen hinter dem Medium verteilt angeordnet.

Es ist Aufgabe der vorliegenden Erfindung, eine gattungsgemäße Leuchtvorrichtung mit verbesserten akustischen Eigenschaften zu schaffen.

Erfindungsgemäß wird zur Lösung dieser Aufgabe eine Beleuchtungsvorrichtung mit den Merkmalen des Anspruchs 1 angegeben. Vorteilhafte Ausgestaltungen sind Gegenstand der Unteransprüche.

Es ist vorgesehen, dass hinter dem Medium eine Vielzahl von Einzellichtquellen vorgesehen sind, weiche zumindest in einer Ebene liegend angeordnet und jeweils einzeln und individuell durch eine Steuereinheit mit Spannung beaufschlagbar sind. Durch die Vielzahl von Einzellichtquellen können entsprechend der jeweils getroffenen Auswahl und Anordnung feststehende oder variable Muster hinter dem Medium erzeugt werden, so dass bei entsprechender Auswahl von kleindimensionierten Einzellichtquellen eine punktuelle Lichtimmission erfolgt. Bei entsprechender Anordnung der Einzellichtquellen und individueller Ansteuerung kann beispielsweise ein Sternenhimmel erzeugt werden, der im Weiteren mit besonderen Sternenkonstellationen, insbesondere Sternzeichen, mit einer erhöhten Intensitätsabstrahlung der Einzellichtquellen zu einem optisch sehr reizvollen Beleuchtungskörper für den Betrachter führt. Die hierzu nötige Steuereinheit übernimmt hierbei die Auswahl der mit Spannung zu beaufschlagenden Einzellichtquellen und kann ggf. deren Intensität beeinflussen, so dass verschiedene, wechselnde Sternenkonstellationen einerseits möglich sind oder aber auch die gezielte Darstellung von einzelnen Sternenbildern ermöglicht wird. Vorzugsweise werden für die Lichtquellen Laser- oder Leuchtdioden (LEDs) eingesetzt, welche eine identische oder unterschiedliche Spektralfarbe aussenden. Es besteht somit die Möglichkeit, besondere Farbgestaltungen vorzunehmen und verschiedene Gruppen von Einzellichtquellen als Hintergrundstrahlung und andere zur Erzeugung einer sternenförmigen Punktquellenstrahlung zu verwenden.

In weiterer Ausgestaltung der Erfindung ist vorgesehen, dass das Medium aus einer mattierten Glasscheibe, einer Lackfolie oder einer gespannten, insbesondere transluzenden, Folie besteht. Durch die Verwendung einer beispielsweise mattierten Glasscheibe wird ein Einblick in den Beleuchtungskörper durch den Betrachter ausgeschlossen, so dass die vorhandenen Instaltationseinrichtungen nicht wahrgenommen werden. Dagegen werden die Einzellichtquellen, sofern sie angesteuert werden, schwach emittierend wahrgenommen und erzeugen die gewünschten Lichteffekte. Alternativ ist die Verwendung einer vorzugsweise dunkelblauen Lackfolie möglich, welche die vorgenannten Vorteile ebenfalls aufweist. Besonders vorteilhaft ist die Ausgestaltung der Beleuchtungskörper mit einer gespannten, insbesondere transluzenten Folie, welche einerseits einen Blick in den Beleuchtungskörper ausschließt und darüber hinaus die emittierenden Einzellichtquellen diffus erscheinen lässt. Der besondere Vorteil einer Lackfolie oder ggf. einer transluzenten Folie besteht im Weiteren darin, dass ggf. innerhalb des Beleuchtungskörpers auch Lautsprecher integriert und somit die Schallwellen in den Raum durch die Folie hindurch abgestrahlt werden können.
Zur Erzeugung der unterschiedlichen Lichteffekte können in vorteilhafter Weise die Lichtquellen im Weiteren gruppenweise zusammengefasst und über die Steuereinheit mit Spannung beaufschlagt werden.

Um differenzierte und unterschiedliche Lichtintensitäten unabhängig von der vorhandenen Steuereinheit zu erzeugen ist im Weiteren vorgesehen, dass die Lichtquellen in zumindest zwei parallel zum Medium verlaufenden Ebenen stehend oder liegend angeordnet sind.

Die verwendeten Lichtquellen können insbesondere aus einer Diodenmatrix bestehen, welche wahlweise zur Erzeugung einer Hintergrundausleuchtung oder zur Erzeugung eines Sternenbilds verwendet werden. Alternativ können für die Lichtquellen Laser- oder Leuchtdioden (LEDs) verwendet werden, welche eine ultrabreite oder engstrahlende Immission besitzen. Die Verteilung der Lichtquellen kann in vorteilhafter Ausgestaltung der Erfindung in derart erfolgen, dass die Lichtquellen inhomogen oder homogen hinter dem Medium angeordnet sind oder dass die Lichtquellen in einfachen geometrischen Mustern, insbesondere linienförmig, hinter dem Medium angeordnet sind. Durch eine inhomogene Anordnung der Lichtquellen wird der Charakter des Sternenhimmels besonders deutlich, weil die einzelnen Sterne für einen Betrachter von der Erde aus isotrop verteilt sind, während hingegen bei einer homogenen Lichtquellenverteilung bestimmte graphische Muster darstellbar sind. Im Fall einer beispielsweise linienförmigen Anordnung von einzelnen Lichtquellen in Verbindung mit einem Steuerimpuls in aufsteigender Reihenfolge zu jeder einzelnen Lichtquelle kann beispielsweise eine Sternschnuppe oder dergleichen kurzzeitig aufblitzend dargestellt werden. Die einzelnen Lichtquellen können hierbei gruppenweise zusammengefasst sein oder aber auch einzeln mit Spannung durch die Steuereinheit beaufschlagt werden, wobei im Fall einer Einzelansteuerung eine Beschaltung mit Vorwiderständen notwendig ist, während hingegen bei einer Reihenschaltung von mehreren Lichtquellen ein ausreichend hoher Lastwiderstand vorliegt. Ferner können die Lichtquellen zu Buchstaben- oder Zahlengruppen oder Bildern zusammengefasst hinter dem Medium angeordnet sein, so dass zeitweise eine Informationswiedergabe oder Bildgestaltung ermöglicht wird und die Verwendbarkeit der Beleuchtungskörper erweitert. In vorteilhafter Weise können die Bilder oder Informationen nur kurzzeitig dargestellt und ggf. überblendet werden, so dass besondere optische Eindrücke entstehen und die Beleuchtungskörper auch als Werbefläche, Werbeobjekt mit wechselndem Inhalt verwendet werden können.

In weiterer besonderer Ausgestaltung der Erfindung ist vorgesehen, dass die Lichtquellen für die Hintergrundstrahlung vorzugsweise in einer zweiten, von dem Medium entfernt liegenden Ebene angeordnet sind. Durch die Ausbildung einer zweiten Ebene für die einzelnen Lichtquellen kann bei ansonsten in gleicher Intensitätsabstrahlung auf Grund des vorhandenen Abstands zum Medium eine Reduzierung der Lichtimmission und unter Ausnutzung der auftretenden Vielfachstreuung hinter dem Medium zu einer schwachen gewünschten Hintergrundstrahlung führen.

Um die Lichtintensität der einzelnen Lichtquellen unabhängig von der Steuereinheit regulieren zu können ist in besonderer Ausgestaltung der Erfindung vorgesehen, dass die Lichtquellen senkrecht oder schräg verlaufend zum Medium axial verstellbar ausgebildet sind, wobei die Lichtquellen entweder unmittelbar oder mittelbar über eine Hülse axial verschiebbar in einer Halterung befestigt sind. Die Hülse oder die Halterung der Lichtquellen kann im Weiteren in einer zweiten Folie, einer Rück- oder Zwischenwand oder zumindest einem anderen flexiblen und membranartig beweglichen Trägermaterial hinter dem Medium befestigt sein. Durch die vorgeschlagene Halterung der einzelnen Lichtquellen kann bei der Montage beispielsweise eine Nachjustierung erfolgen und ein gewünschter Abstand zwischen der Lichtquelle und dem Medium variabel eingestellt werden, welcher unabhängig von der Steuereinheit eine Beeinflussung der wahrzunehmenden Lichtintensität ermöglicht. In vorteilhafter Weise wird hierbei die Verwendung einer Hülse vorgeschlagen, in der die einzelnen Lichtquellen, insbesondere die LEDs befestigt sind, beispielsweise verklebt, während die Hülse in der vorgesehenen Halterung axial beweglich verschiebbar ist.

In weiterer besonderer Ausgestaltung der Erfindung ist vorgesehen, dass das Medium, die zweite Folie oder das Trägermaterial als Lautsprechermembran verwendbar ist und somit der Beleuchtungskörper nicht nur zur Erzeugung unterschiedlicher Beleuchtungsvarianten eingesetzt werden kann, sondern darüber hinaus durch die Anordnung von Lautsprechern innerhalb des Beleuchtungskörpers und im speziellen Fall der Ausbildung des Mediums oder Trägermaterials als Lautsprechermembran zur Abstrahlung von Musik etc. verwendet werden kann. Im zuletzt genannten Fall werden sogenannte Transducer unmittelbar auf dem Medium bzw. Trägermaterial befestigt. Die Ansteuerung der Lautsprechermembrane kann hierbei unmittelbar über einzelne Zuleitungen oder über die Spannungsversorgungsleitung mit einer hochfrequenten Signalüberlagerung erfolgen.

In weiterer Ausgestaltung der Erfindung ist vorgesehen, dass über die Steuereinheit die Intensität der Lichtquellen beeinflussbar ist und die jeweilige Auswahl der Lichtquellen erfolgt, wobei wahlweise ein internes oder externes Gerät, insbesondere eine frei programmierbare Steuerung (SPS) einsetzbar ist und somit jegliche individuelle Ansteuerung der Lichtquellen ermöglicht und damit beliebige Sternenkonfigurationen oder beliebige geometrische Gebilde darstellbar sind. In weiterer besonderer Ausgestaltung der Erfindung ist vorgesehen, dass die Lichtquellen gruppenweise zusammengefasst angeordnet sind und gleiche oder unterschiedliche Spektralfarben emittieren, so dass eine additive Farbmischung zur Erzeugung von Farbbildern führt. Durch die Verwendung von engstrahlenden LEDs und die gruppenweise Anordnung von LEDs unterschiedlicher Spektralfarben kann somit unter gleichzeitiger Intensitätsbeeinflussung die Darstellung von jeder Mischfarbe erfolgen, so dass sogar bildliche Darstellungen ermöglicht werden.

Zur weiteren Raumausleuchtung und Lichtgestaltung ist im Weiteren vorgesehen, dass zumindest teilweise entlang des Rahmenelements weitere Beleuchtungselement, beispielsweise in Form von Leuchtstoffröhren, Einzellampen oder dergleichen angeordnet sind, welche die normale Raumausleuchtung vornehmen. Die Beleuchtungskörper können ferner mit Musik- oder Tonwiedergabegeräten ausgestattet sein, so dass eine optische und akustische Präsentation erfolgen kann.

Die Erfindung wird im Weiteren an Hand der Figuren nochmals beschrieben.

Es zeigt
- Fig. 1: einen erfindungsgemäßen Beleuchtungskörper ohne Medium,
- Fig. 2: einen Querschnitt des erfindungsgemäßen Beleuchtungskörpers gemäß Fig. 1,
- Fig. 3: eine geschnittene Ansicht zweier Leuchtdiodenbefestigungen und
- Fig. 4: einen Stromlaufplan der Steuereinheit mit angeschlossenen Leuchtstoffröhren und Einzellichtquellen.

Figur 1 zeigt in einer Draufsicht einen erfindungsgemäßen Beleuchtungskörper 1, welcher als Decken- und/oder Wandelement verwendet werden kann und mit entsprechenden Halterungen befestigt wird. Der Beleuchtungskörper 1 besteht aus einem Rahmenelement 2, welches den individuellen Raumanordnungen und Gestaltungswünschen angepasst werden kann. Mehrere dieser Beleuchtungskörper 1 werden nebeneinander platziert, so dass auch größere Decken bzw. Wände abgedeckt werden können. Zum besseren Einblick in den Beleuchtungskörper 1 ist dieser ohne teilweise lichtdurchlässiges Medium dargestellt. Innerhalb des Rahmenelements 2 sind auf einem Trägermaterial 3, welches beispielsweise aus einer Folie, einer Rückwand- oder Zwischenwand oder ggf. aus einem flexiblen membranartig beweglichen Trägermaterial besteht, eine Vielzahl von Einzellichtquellen 4 angeordnet. Die Lichtquellen 4 sind im gezeigten Ausführungsbeispiel inhomogen über das Trägermaterial 3 verstreut angeordnet und bestehen aus einzelnen Leuchtdioden (LED's) 5, welche teilweise liegend bzw. stehend angeordnet sind. Im Weiteren befinden sich auf dem Trägermaterial 3 vier Lautsprecher 6, welche zur Beschallung des Raums vorgesehen sind. Als Medium vor den Einzellichtquellen 4 kann beispielsweise eine mattierte Glasscheibe eingesetzt werden, welche den Einblick in den Beleuchtungskörper 1 für einen Betrachter auf die vorhandene Installation und die Einzellichtquellen 4 verwehrt. Bei der Verwendung einer Lackfolie oder insbesondere einer transluzenten Folie kann darüber hinaus durch die vorhandenen Lautsprecher 6 eine Beschallung vorgenommen werden. Die Lichteffekte und Beschallung kann hierbei ggf. aufeinander abgestimmt werden, so dass der Betrachter den Eindruck eines Sternenhimmels hat und durch die gleichzeitige musikalische Darbietung die optischen Reize verstärkt wahrnimmt.

Figur 2 zeigt in einer geschnittenen Seitenansicht den Beleuchtungskörper 1 gemäß Figur 1. Der Beleuchtungskörper 1 wird gebildet durch das Rahmenelement 2, in welchem das Trägermaterial 3 durch Abstandsbolzen 7 befestigt ist. Im gezeigten Ausführungsbeispiel handelt es sich um eine Zwischenwand als Trägermaterial 3, auf welcher im Weiteren die einzelnen Leuchtdioden 5 in vorhandenen Bohrungen 8 befestigt sind. Anstelle der Zwischenwand besteht im Weiteren die Möglichkeit, die Leuchtdioden unmittelbar auf der Rückwand oder einer weiteren gespannten Folie zu befestigen. In besonderer Ausgestaltung der Erfindung kann die Trägerwand als Lautsprechermembran ausgebildet und mit der entsprechenden Elektronik zur Schallwellenerzeugung vorgesehen sein. Die einzelnen Leuchtdioden 5 sind im gezeigten Ausführungsbeispiel in einer Hülse 9 aufgenommen, welche ein Außengewinde 10 aufweist. Die Hülse 9 kann im Weiteren mit den Außengewinde 10 unmittelbar in dem Trägermaterial 3 eingeschraubt werden oder ggf. durch außenliegende Muttern 11 befestigt werden. Die Ansteuerung der Leuchtdioden 5 erfolgt über eine Steuereinheit 12, welche mit einer Spannungsversorgung ebenso wie die weiteren Lichtquellen ausgestattet ist. Jede einzelne Leuchtdiode oder Leuchtdiodengruppe weist eine Zuleitung 13 zu der Steuereinheit 12 auf und kann somit individuell und einzeln oder gruppenweise mit Spannung beaufschlagt werden. Die einzelnen Leuchtdioden 5 weisen im Weiteren zur gespannten Folie 14 einen unterschiedlichen Abstand auf und führen durch ihre engstrahlende oder breitstreuende Wirkung zu unterschiedlich großen Lichtpunkten auf der Folie 14. Die Folie 14 verhindert, wie bereits oben ausgeführt, einen Einblick in die Beschaltung und Anordnung der Einzellichtquellen, so dass der Betrachter des Beleuchtungskörpers 1 nur die mit Spannung beaufschlagten einzelnen Leuchtdioden 5 wahrnimmt. Entsprechend dem Steuerungsprogramm der Steuereinheit 12 können somit unterschiedliche Sternenkonstellationen und einzelne Sternzeichen durch die Leuchtdioden 5 dargestellt werden. Zur Erzielung einer optisch reizvollen Hintergrundstrahlung können besondere beispielsweise blau emittierende Leuchtdioden 5 eingesetzt werden, welche liegend auf dem Trägermaterial 3 befestigt sind. Alternativ besteht die Möglichkeit, dass ein weiteres Trägermaterial in zwei oder mehreren Ebenen hintereinander zur Befestigung der Leuchtdioden 5 verwendet wird. Randseitig sind in dem Rahmenelement 2 im Weiteren Beleuchtungselemente in Form von Leuchtstoffröhren 15 längsseitig einschließlich der notwendigen Beschaltung angeordnet. Die Folie 14 ist in hierfür speziell ausgebildete Befestigungsschienen 16 eingeklemmt, welche die Aufnahme eines Keders 17 ermöglichen, der an den Rändern der Folie 14 beispielsweise angeschweißt ist.

Figur 3 zeigt zwei Leuchtdioden 5 in einer stehenden bzw. liegenden Befestigungsart. Die stehende Leuchtdiode 5 ist in der Hülse 9 mit Außengewinde 10 in einer Bohrung 18 eingesetzt und beispielsweise verklebt, wobei die Zuleitungen 13 nach hinten aus der Hülse 9 herausgeführt sind. Zur Befestigung der Hülse 9 in dem nicht dargestellten Trägermaterial ist im Weiteren eine Mutter 11 vorgesehen, welche ggf. oberhalb und unterhalb des Trägermaterials gekontert werden kann. Die Zuleitungen 13 werden im Weiteren mit der nicht dargestellten Steuereinheit 12 verbunden, so dass jede einzelne Leuchtdiode 5 individuell und einzeln angesteuert werden kann. Die Hülse 9 besteht aus einem Diodenaufnahmekörper 9 und einem Hülsenkörper 20, welche für die stehend angeordneten Leuchtdioden 5 miteinander verbunden, beispielsweise verschraubt oder verklebt, sind. Bei einer liegenden Anordnung der Leuchtdioden 5 wird lediglich der Diodenaufnahmekörper 19 verwendet und unmittelbar auf dem Trägermaterial 3 beispielsweise aufgeklebt.

Figur 4 zeigt ein Blockschaltbild der Steuereinheit 12, welche mit Betriebsspannung über die Zuleitung 21 versorgt wird. Im Weiteren sind an die Steuereinheit 12 die Leuchtstoffröhren 15 mit Ihren zugehörigen Drosseln 22 angeschlossen und können somit wahlweise und ebenfalls individuell zur Beleuchtung hinzugeschaltet werden. Des Weiteren sind an die Steuereinheit 12 verschiedene Anordnungen von Leuchtdioden 5 aufgeschaltet. Im einfachsten Fall erfolgt die Ansteuerung einer einzelnen Leuchtdiode 5 über einen Vorwiderstand 22. Die zweite Beschaltungsart zeigt zwei parallel geschaltete Leuchtdioden 5, welche ebenfalls über einen Vorwiderstand 22 an die Steuereinheit 12 angeschlossen sind. Neben der einzelnen Ansteuerung von Leuchtdioden 5 besteht die Möglichkeit eine Kette von Leuchtdioden 5, welche teilweise aus einer Reihen- und einer Parallelschaltung von Leuchtdioden 5 besteht, unmittelbar an einen Ausgang der Steuereinheit 12 anzuschließen, so dass mehrere Leuchtdioden 5 gruppenweise zusammengefasst bei Spannungsbeaufschlagung leuchten. Dies bietet sich beispielsweise für eine Hintergrundbeleuchtung des Sternenhimmels an. Die Steuereinheit 5 weist darüber hinaus Drehknöpfe 23 zur Einstellung der Intensität und der Ablaufgeschwindigkeit auf. Diese manuelle Einstellung kann ggf. durch eine frei programmierbare Steuerung, welche in der Steuereinheit 12 integriert ist, in der Art unterstützt werden, dass feststehende Programme bestimmter Sternenkonstellationen, Sternenhimmel, Stemschnuppendurchgänge oder Sternenbilder in einem zuvor gewählten Programm ablaufen. Im Weiteren besteht die Möglichkeit durch externe Zuleitungen das Programm zu steuern, so dass jederzeit eine äußere Beeinflussung des ablaufenden Programms vorgenommen werden kann.

### Bezugszeichenliste

- 1: Beleuchtungskörper
- 2: Rahmenelement
- 3: Trägermaterial
- 4: Einzellichtquellen
- 5: Leuchtdiode
- 6: Lautsprecher
- 7: Abstandsbolzen
- 8: Bohrung
- 9: Hülse
- 10: Außengewinde
- 11: Mutter
- 12: Steuereinheit
- 13: Zuleitung
- 14: Folie
- 15: Leuchtstoffröhre
- 16: Befestigungsschiene
- 17: Keder
- 18: Bohrung
- 19: Diodenaufnahmekörper
- 20: Hülsenkörper
- 21: Zuleitung
- 22: Vorwiderstand
- 23: Drehknopf

## Patentansprüche

1. Beleuchtungskörper (1), insbesondere zur Verwendung als Decken- und/oder Wandelement, bestehend aus einem Rahmenelement (2) und zumindest einem für Licht wenigstens teilweise durchlässigen Medium auf der dem Betrachter zugewandten Seite, welches einerseits einen Blick in den Beleuchtungskörper ausschließt und darüber hinaus die emittierenden Einzellichtquellen diffus erscheinen lässt,
wobei hinter dem Medium eine Vielzahl von Einzellichtquellen (4) vorgesehen sind, welche zumindest in einer Ebene liegend angeordnet und jeweils einzeln und individuell durch eine Steuereinheit (12) mit Spannung beaufschlagbar sind,
wobei eine Steuereinheit (12) vorgesehen ist, über die die Intensität der Lichtquellen (4) beeinflussbar ist und die jeweilige Auswahl der Lichtquellen (4) erfolgt, und
die Lichtquellen (4) gruppenweise zur Verwendung als Hintergrundstrahlung zusammengefasst angeordnet sind und unterschiedliche Spektralfarben emittieren, so dass eine additive Farbmischung zur Erzeugung von Farbbildern führt, wobei die Lichtquellen (4) homogen hinter dem Medium verteilt angeordnet sind,
**dadurch gekennzeichnet,**
**dass** das Medium aus einer gespannten transluzenten, Folie (14) besteht; und
der Rahmen Befestigungsschienen (16) aufweist und die Folie einen an den Rändern der Folie (14) angeschweißten Keder (17) aufweist, wobei die Folie in den hierfür speziell ausgebildeten Befestigungsschienen eingeklemmt ist, welche die Aufnahme des Keders ermöglichen.

2. Beleuchtungskörper nach Anspruch 1, **dadurch gekennzeichnet, dass** die Lichtquellen (4) gruppenweise zusammengefasst und über die Steuereinheit (12) mit Spannung beaufschlagbar sind.

3. Beleuchtungskörper nach Anspruch 1, oder 2, **dadurch gekennzeichnet, dass** die Lichtquellen (4) aus Laser- oder Leuchtdioden (LEDs; 5) bestehen, welche eine identische oder unterschiedliche Spektralfarbe aussenden.

4. Beleuchtungskörper nach einem oder mehreren der vorherigen Ansprüche, **dadurch gekennzeichnet, dass** die Lichtquellen (4) in zumindest zwei parallel zum Medium verlaufenden Ebenen stehend oder liegend angeordnet sind.

5. Beleuchtungskörper nach Anspruch 1, oder 2, **dadurch gekennzeichnet, dass** die Lichtquellen (4) aus einer Diodenmatrix bestehen, welche wahlweise zur Erzeugung einer Hintergrundausleuchtung oder zur Erzeugung eines Sternenhimmels oder - bildes verwendbar sind.

6. Beleuchtungskörper nach einem oder mehreren der vorherigen Ansprüche, **dadurch gekennzeichnet, dass** die Laser- oder Leuchtdioden (LEDs; 5) ultrabreit oder engstrahlend ausgebildet sind.

7. Beleuchtungskörper nach einem oder mehreren der vorherigen Ansprüche, **dadurch gekennzeichnet, dass** die Lichtquellen (4) in einfachen geometrischen Mustern, insbesondere linienförmig, hinter dem Medium angeordnet sind.

8. Beleuchtungskörper nach einem oder mehreren der vorherigen Ansprüche, **dadurch gekennzeichnet, dass** die Lichtquellen (4) zu Buchstaben- oder Zahlengruppen oder Bildern zusammengefasst hinter dem Medium angeordnet sind.

9. Beleuchtungskörper nach einem oder mehreren der vorherigen Ansprüche, **dadurch gekennzeichnet, dass** die Lichtquellen (4) im Fall einer Einzelansteuerung mit Vorwiderständen (22) beschaltet sind.

10. Beleuchtungskörper nach einem oder mehreren der vorherigen Ansprüche, **dadurch gekennzeichnet, dass** die Lichtquellen (4) in zumindest zwei parallel zum Medium verlaufenden Ebenen stehend oder liegend angeordnet sind.

11. Beleuchtungskörper nach einem oder mehreren der vorherigen Ansprüche, **dadurch gekennzeichnet, dass** die Lichtquellen (4) senkrecht oder schräg verlaufend zum Medium axial verstellbar ausgebildet sind, und/oder die Lichtquellen (4) unmittelbar oder mittelbar über eine Hülse (9) axial verschiebbar in einer Halterung befestigt sind und/oder die Lichtquellen unmittelbar oder mittelbar über eine Hülse (9) in einer zweiten Folie, einer Rück- oder Zwischenwand oder zumindest einem anderen flexiblen und membranartig beweglichen Trägermaterial (3) hinter dem Medium befestigt sind.

12. Beleuchtungskörper nach einem oder mehreren der vorherigen Ansprüche, **dadurch gekennzeichnet, dass** das Medium, die zweite Folie oder das Trägermaterial (3) als Lautsprechermembran verwendbar ist und dass zur Schallwellenerzeugung Transducer auf dem Medium bzw. Trägermaterial befestigt oder Lautsprecher hinter dem Medium angeordnet sind.

13. Beleuchtungskörper nach einem oder mehreren der vorherigen Ansprüche, **dadurch gekennzeichnet, dass** die Ansteuerung der Lautsprechermembran unmittelbar über einzelne Zuleitungen oder über die Spannungsversorgungsleitungen (21) mit einer hochfrequenten Signalüberlagerung erfolgt.

14. Beleuchtungskörper nach einem oder mehreren der vorherigen Ansprüche, **dadurch gekennzeichnet, dass** zumindest teilweise entlang des Rahmenelementes (2) weitere Beleuchtungselemente, beispielsweise in Form von Leuchtstoffröhren (15), angeordnet sind.

15. Beleuchtungskörper nach einem oder mehreren der vorherigen Ansprüche, **dadurch gekennzeichnet, dass** Musik- oder Tonwiedergabegeräte integriert sind.

## Claims

1. A light fitting (1), for use, in particular, as a ceiling and/or wall element, comprising a frame element (2) and at least one medium, which is at least partly light-transmitting on the side facing the observer, which on the one hand prevents a view into the light fitting and, furthermore, makes the emitting individual light sources appear diffuse,
wherein a plurality of individual light sources (4) are provided behind the medium, which are arranged lying in at least one plane and may each be singly and individually fed a voltage by means of a control unit (12),
wherein a control unit (12) is provided by means of which the intensity of the light sources (4) can be influenced and the respective selection of the light sources (4) takes place, and the light sources (4) are combined in groups for use as background radiation and emit different spectral colours, so that an additive colour mixing leads to the generation of colour images, the light sources (4) being arranged distributed homogeneously behind the medium,
**characterized in that**
the medium consists of a tightened, translucent sheet (14), and the frame comprises fastening rails (16) and the sheet comprises a beading (1 7) welded to the edges of the sheet (14), wherein the sheet is clamped into the fastening rails specially configured for this purpose, which enable the accommodation of the beading.

2. Light fitting according to claim 1 ,**characterized in that** the light sources (4) are combined in groups and can be fed a voltage by means of the control unit (12).

3. Light fitting according to claim 1 or 2, **characterized in that** the light sources (4) comprise laser diodes or light-emitting diodes (LED; 5) which emit an identical or different spectral colour.

4. Light fitting according to one or more of the preceding claims, **characterized in that** the light sources (4) are arranged standing or lying in at least two planes that run parallel to the medium.

5. Light fitting according to claim 1 or 2, **characterized in that** the light sources (4) comprise a diode matrix which can be used, optionally, for producing a background illumination or for producing a sky of stars or a constellation of stars.

6. Light fitting according to one or more of the preceding claims, **characterized in that** the laser diodes or light-emitting diodes (LED's; 5) are formed such that they radiate ultra-broadly or narrowly.

7. Light fitting according to one or more of the preceding claims, **characterized in that** the light sources (4) are arranged behind the medium in simple geometric patterns, particularly in lines.

8. Light fitting according to one or more of the preceding claims, **characterized in that** the light sources (4) are combined to form groups of letters or groups of numbers or images and are arranged behind the medium.

9. Light fitting according to one or more of the preceding claims, **characterized in that** the light sources (4) are connected with series resistors (22) in case of an individual activation.

10. Light fitting according to one or more of the preceding claims, **characterized in that** the light sources (4) are arranged standing or lying in at least two planes that run parallel to the medium.

11. Light fitting according to one or more of the preceding claims, **characterized in that** the light sources (4) are formed axially adjustably in a perpendicular or diagonal direction relative to the medium, and/or the light sources (4) are mounted in a holder, directly or indirectly axially movable via a sleeve (9), and/or the light sources are mounted behind the medium directly or indirectly via a sleeve (9), in a second sheet, a rear or partition wall or at least in another flexible and membrane-like movable carrier material (3).

12. Light fitting according to one or more of the preceding claims, **characterized in that** the medium, the second sheet or the carrier material (3) can be used as a loudspeaker diaphragm and that, for the generation of sound waves, transducers are mounted on the medium or carrier material or that loudspeakers are arranged behind the medium.

13. Light fitting according to one or more of the preceding claims, **characterized in that** the activation of the loudspeaker diaphragm takes place directly through individual leads or through power supply lines (21) with a high-frequency signal superposition.

14. Light fitting according to one or more of the preceding claims, **characterized in that** further lighting elements, for example in the form of fluorescent lamps (15), are arranged at least partly along the frame element (2).

15. Light fitting according to one or more of the preceding claims, **characterized in that** reproduction devices for music or sound are integrated.

## Revendications

1. Luminaire (1), en particulier pour une utilisation comme élément de plafond et/ou de mur, constitué par un élément (2) en forme de cadre et par au moins un milieu transparent, au moins en partie, pour la lumière, du côté tourné vers l'observateur, qui d'une part exclut un regard dans le luminaire et qui par ailleurs laisse apparaître de manière diffuse les sources individuelles émettrices de lumière, une multitude de sources individuelles de lumière (4) étant prévues derrière le milieu, qui sont disposées à l'état couché au moins dans un plan et qui peuvent être sollicitées respectivement en particulier et de manière individuelle avec une tension via une unité de commande (12), dans lequel on prévoit une unité de commande (12) par laquelle on peut influencer l'intensité des sources de lumière (4) et on obtient la sélection respective des sources de lumière (4), et les sources de lumière (4) sont rassemblées par groupes pour une utilisation comme rayonnement d'arrière-plan et émettent des couleurs spectrales différentes, si bien qu'un mélange de couleurs supplémentaire donne lieu à l'obtention d'images en couleurs, les sources de lumière (4) étant disposées sous la forme d'une répartition homogène derrière le milieu, **caractérisé en ce que** le milieu est constitué d'une feuille mince translucide tendue (14), et le cadre présente des rails de fixation (16) et la feuille mince présente un joint d'étanchéité profilé (17) rapporté par soudure contre les bords de la feuille mince (14), la feuille mince étant insérée dans les rails de fixation réalisés spécialement à cet effet, qui ont la capacité de recevoir le joint d'étanchéité profilé.

2. Luminaire selon la revendication 1, **caractérisé en ce que** les sources de lumière (4) sont rassemblées par groupes et peuvent être sollicitées avec de la tension via l'unité de commande (12).

3. Luminaire selon la revendication 1 ou 2, **caractérisé en ce que** les sources de lumière (4) sont constituées par des diodes laser ou des diodes électroluminescentes (LED ; 5) qui émettent une couleur spectrale identique ou différente.

4. Luminaire selon une ou plusieurs des revendications précédentes, **caractérisé en ce que** les sources de lumière (4) sont disposées à l'état dressé ou couché dans au moins deux plans s'étendant parallèlement au milieu.

5. Luminaire selon la revendication 1 ou 2, **caractérisé en ce que** les sources de lumière (4) sont constituées d'une matrice de diodes que l'on peut utiliser, en fonction de ce que l'on souhaite, pour générer un éclairage d'arrière-plan ou pour générer un ciel étoilé ou une constellation.

6. Luminaire selon une ou plusieurs des revendications précédentes, **caractérisé en ce que** les diodes laser ou les diodes électroluminescentes (LED ; 5) sont réalisées pour émettre un faisceau ultralarge ou bien étroit.

7. Luminaire selon une ou plusieurs des revendications précédentes, **caractérisé en ce que** les sources de lumière (4) sont disposées dans des modèles géométriques simples, en particulier en une configuration linéaire, derrière le milieu.

8. Luminaire selon une ou plusieurs des revendications précédentes, **caractérisé en ce que** les sources de lumière (4) sont disposées, derrière le milieu, en étant rassemblées pour former des groupes de lettres ou des groupes de chiffres ou des images.

9. Luminaire selon une ou plusieurs des revendications précédentes, **caractérisé en ce que** les sources de lumière (4) sont connectées, dans le cas d'une excitation individuelle, à des résistances de série (22).

10. Luminaire selon une ou plusieurs des revendications précédentes, **caractérisé en ce que** les sources de lumière (4) sont disposées à l'état dressé ou à l'état couché dans au moins deux plans s'étendant parallèlement au milieu.

11. Luminaire selon une ou plusieurs des revendications précédentes, **caractérisé en ce que** les sources de lumière (4) sont disposées de manière à pouvoir se déplacer en continu en direction axiale perpendiculairement ou en inclinaison par rapport au milieu, et/ou les sources de lumière (4) sont fixées dans un dispositif de fixation directement ou indirectement via un manchon (9) de façon à pouvoir se déplacer en direction axiale et/ou les sources de lumière sont fixées, derrière le milieu, directement ou indirectement via un manchon (9) dans une deuxième feuille mince, dans une paroi dorsale ou dans une paroi intermédiaire ou au moins dans une autre matière de support (3) flexible et mobile à la manière d'une membrane.

12. Luminaire selon une ou plusieurs des revendications précédentes, **caractérisé en ce que** le milieu, la deuxième feuille mince ou la matière de support (3) peut être utilisé comme membrane de haut-parleur et **en ce que**, pour générer des ondes sonores, des transducteurs sont fixés sur le milieu respectivement sur la matière de support ou bien des haut-parleurs sont disposés derrière le milieu.

13. Luminaire selon une ou plusieurs des revendications précédentes, **caractérisé en ce que** l'excitation de la membrane du haut-parleur a lieu directement via des amenées individuelles ou bien via les conduits d'alimentation de courant (21) avec une superposition de signaux haute fréquence.

14. Luminaire selon une ou plusieurs des revendications précédentes, **caractérisé en ce que**, au moins en partie le long de l'élément (2) en forme de cadre, sont disposés des éléments d'éclairage supplémentaires, par exemple sous la forme de tubes luminescents (15).

15. Luminaire selon une ou plusieurs des revendications précédentes, **caractérisé en ce que** des appareils de reproduction musicale ou sonore sont intégrés.
